# EUROPÄISCHE PATENTSCHRIFT

(11) **EP 0 566 697 B1**
(45) Veröffentlichungstag und Bekanntmachung des Hinweises auf die Patenterteilung: **04.01.1995**
(21) Anmeldenummer: 92905913.7
(22) Anmeldetag: 10.03.1992
(51) Int. Cl.: B41J 11/70, B26D 5/22, B65H 35/04

(54) **TRANSPORTVORRICHTUNG FÜR ABSCHNITTE EINES AUFZEICHNUNGSTRÄGERS AUS EINEM SCHREIBWERK**
TRANSPORT DEVICE FOR SECTIONS OF A RECORDING SUBSTRATE FROM A PRINTER
DISPOSITIF DE TRANSPORT POUR SECTIONS D'UN SUPPORT D'ENREGISTREMENT PROVENANT D'UN MECANISME D'IMPRESSION

(30) Priorität: 12.03.1991 DE 4107899
(43) Veröffentlichungstag der Anmeldung: 27.10.1993
(73) Patentinhaber: Siemens Nixdorf Informationssysteme Aktiengesellschaft, 33102 Paderborn (DE)
(72) Erfinder: GÜLL, Peter, D-1000 Berlin 37 (DE)
(74) Vertreter: Fuchs, Franz-Josef, Dr.-Ing.
(86) Internationale Anmeldenummer: EP9200528
(87) Internationale Veröffentlichungsnummer: WO9216377

(56) Entgegenhaltungen:
- DE-A- 2 343 858
- DE-A- 3 202 264
- DE-A- 3 522 022
- US-A- 3 890 893
- US-A- 4 557 169

## Beschreibung

Die Erfindung betrifft eine Vorrichtung zum Transport von abgetrennten Abschnitten eines endlosen Aufzeichnungsträgers aus einem Schreibwerk gemäß dem Oberbegriff des Anspruchs 1.

Eine Vorrichtung dieser Art ist aus IBM Technical Disclosure Bulletin Vol. 14, Nr. 12, Mai 1972, Seiten 3751 und 3752 bekannt. Dabei werden die abgetrennten Abschnitte mittels einer eigenen Transportvorrichtung erfaßt und seitlich abtransportiert. Die Transportvorrichtung wird über einen komplizierten mechanischen Übertragungsmechanismus von der ständig umlaufenden Antriebswelle des Schreibwerkes angetrieben.

Aus der DE-A-23 43 858 ist eine Vorrichtung zum Transport von Abschnitten eines Aufzeichnungsträgers aus einem Schreibwerk bekannt, das zum Abtrennen der Abschnitte von dem Aufzeichnungsträger eine Schneideeinheit umfaßt, die in einem Schneidehub und einem Rückkehrhub quer zur Transportrichtung des Aufzeichnungsträgers über dessen Breite hin bewegbar ist. Die genannte Schrift enthält jedoch keine Hinweise darauf, wie die abgetrennten Abschnitte nach dem Schneidevorgang transportiert oder ausgegeben werden können.

Die DE-A-35 22 022 zeigt ein Druckwerk mit einem dem Druckbereich nachgeschalteten Messer und mehreren Abförderwalzenpaaren für die Papierabschnitte. Die Art des Messers ist jedoch nicht näher beschrieben. Ob die Antriebe für Messer und Abförderwalzenpaare zusammenwirken, ist dieser Schrift nicht zu entnehmen.

Die DE-A-32 02 264 zeigt eine Papierabschneidevorrichtung, bei der ein sich über die gesamte Druckerbreite erstreckendes zylinderförmiges Drehmesser mit demselben Antriebsmotor wie die Papiertransportwalze bewegt wird. In der einen Drehrichtung wird das Messer und in der entgegengesetzten Drehrichtung die Transportwalze angetrieben. Beiden Antrieben ist ein Freilauf zugeordnet.

Der Erfindung liegt die Aufgabe zugrunde, eine Vorrichtung der eingangs genannten Art anzugeben, bei der die abgetrennten Abschnitte mit einfachen Mitteln automatisch aus dem Schreibwerk entfernt werden können.

Diese Aufgabe wird durch die im kennzeichnenden Teil des Anspruchs 1 angegebenen Merkmale gelöst.

Diese Anordnung hat zwei wesentliche Vorteile. Zum einen wird für den Transport der abgetrennten Abschnitte kein eigener Antriebsmotor benötigt. Vielmehr wird die Bewegung der Schneideeinheit bei ihrem Rückkehrhub dazu ausgenutzt, die Transportelemente und durch sie die abgetrennten Abschnitte zu bewegen. Zum anderen bedarf es keiner eigenen Steuerung eines Antriebs für die Transportelemente. Diese werden zwangsläufig erst dann bewegt, wenn der Schneidevorgang beendet ist und der abgetrennte Abschnitt somit ohne Probleme aus dem Schreibwerk entfernt werden kann.

Eine derartige Kopplung der Transportelemente mit der Schneideeinheit läßt sich auf einfache Weise dadurch verwirklichen, daß die Getriebeanordnung eine Einwegkupplung, beispielsweise einen Freilauf umfaßt. Dadurch können die Transportelemente permanent mit der Schneideeinheit verbunden sein. Bei geeignetem Einbau des Freilaufes wird beim Schneidehub der Schneideeinheit die Bewegung derselben nicht auf die Transportelemente übertragen, während beim Rückkehrhub der Freilauf sperrt und die Bewegung der Schneideeinheit auf die Transportelemente überträgt.

Die Kopplung zwischen der Schneideeinheit und den Transportelementen ist auf einfache Weise dadurch möglich, daß die Schneideeinheit einen quer zur Transportrichtung verschiebbar geführten Träger für ein Messer umfaßt, der durch einen ein Antriebselement der Einwegkupplung mindestens teilweise umschlingenden Seilzug mit der Einwegkupplung verbunden ist. Um einen sicheren Kraftschluß zwischen dem Seilzug und dem Antriebselement der Einwegkupplung sicherzustellen, kann in dem Seilzug eine Zugfeder angeordnet sein, die für eine geeignete Vorspannung des Seilzuges auch ohne eine aufwendige Justierung der Vorspannung sorgt.

Zweckmäßigerweise sind die Transportelemente von paarweise zusammenwirkenden gegenläufig antreibbaren Transportwalzen gebildet, die einen Walzspalt für die abgetrennten Abschnitte des Aufzeichnungsträgers bilden.

Um das problemlose Einführen des abzutrennenden Abschnittes zwischen die Transportwalzen zu gewährleisten, ist eine der Transportwalzen des oder jedes Walzenpaares auf einer Schwinge gelagert, die um eine zur Walzenachse parallele Schwenkachse schwenkbar gelagert ist und in ihre der jeweils anderen Transportwalze ferne Stellung vorgespannt ist. Dabei sind Mittel vorgesehen, welche die Transportwalzen des Walzenpaares bei ihrem Antrieb durch die Schneideeinheit aufeinander zu bewegen. Solange die Transportwalzen also nicht angetrieben werden, sind sie voneinander abgehoben, so daß der abzutrennende Abschnitt zwischen die Transportwalzen reibungsfrei eingeschoben werden kann. Sollen beim Rückkehrhub der Schneideeinheit die Transportwalzen angetrieben werden, so wird die auf der Schwinge gelagerte Transportwalze durch eine Verschwenkung der Schwinge gegen die ortsfeste Transportwalze gedrückt. Dadurch wird der abzutrennende Abschnitt von den Transportwalzen erfaßt und vorgeschoben.

Das Verstellen der Schwinge und die Kraftübertragung auf die Transportwalzen kann auf einfache Weise dadurch erfolgen, daß die Getriebeanordnung ein koaxial zur Schwenkachse der Schwinge angeordnetes Zwischenzahnrad umfaßt, das einerseits mit einem mit einem Abtriebselement der Einwegkupplung drehfesten Zahnrad und andererseits mit einem Zahnrad kämmt, das drehfest mit der Welle der in der Schwinge gelagerten Transportwalze verbunden und zum Eingriff mit einem gleichen auf der Welle der anderen Transportwalze sitzenden Zahnrad bestimmt ist. Durch eine Drehung des Zwischenrades, das ständig mit dem Zahnrad in Eingriff steht, das mit der auf der Schwinge gelagerten Transportwalze drehfest verbunden ist, wird zunächst die Schwinge verschwenkt, bis die in ihr gelagerte Transportwalze an der anderen Transportwalze bzw. an dem zwischen den beiden Walzen liegenden Abschnitt anliegt. Da die Schwinge nun nicht weiter ausweichen kann, wird das Drehmoment des Zwischenzahnrades auf die Transportwalzen übertragen, die den abgetrennten Abschnitt auswerfen.

Weitere Merkmale und Vorteile der Erfindung ergeben sich aus der folgenden Beschreibung, welche in Verbindung mit der beigefügten Zeichnung die Erfindung anhand eines Ausführungsbeispieles erläutert.

Die einzige Figur zeigt eine perspektivische schematische Darstellung der erfindungsgemäßen Transportvorrichtung.

In der Figur erkennt man eine Führungsstange 10, die in einem nicht dargestellten Rahmen eines Schreibwerks, beispielsweise eines Belegdruckers gehalten ist und sich quer zur durch den Pfeil A bezeichneten Transportrichtung für einen Aufzeichnungsträger erstreckt. Der Druckkopf und sonstige Teile des Schreibwerkes sind nicht dargestellt. Sie können beispielsweise in der Form ausgebildet sein, wie dies in der deutschen Offenlegungsschrift 23 43 858 dargestellt ist. Auf der Führungsstange 10 ist ein Messerschlitten 12 verschiebbar gelagert, an dem ein nicht dargestelltes Rollenmesser gelagert ist. An dem Messerschlitten 12 ist ein dünnes Seil 14 eingehängt, das über drei Umlenkrollen 16, 18, 20 geführt ist und mit mehreren Windungen ein zylindrisches hülsenförmiges Antriebselement 22 eines allgemein mit 24 bezeichneten Freilaufes umschlingt. Um das Seil 14 so vorzuspannen, daß eine schlupffreie Kraftübertragung zwischen dem Seil 14 und der Hülse 22 gewährleistet ist, ist zwischen dem einen Ende des Seils und dem Messerträger 12 eine Zugfeder 26 angeordnet.

Zum Vorschub des abgetrennten Abschnittes 28 eines im übrigen nicht dargestellten endlosen Aufzeichnungsträgers dient eine allgemein mit 30 bezeichnete Transportvorrichtung. Sie umfaßt untere Transportwalzen 32, die drehfest auf einer ortsfest gelagerten Welle 34 sitzen, die an einem ihrer Enden ein Zahnrad 36 trägt. Mit diesen unteren Transportwalzen 32 wirken zwei obere Transportwalzen 38 zusammen, die drehfest auf einer Welle 40 sitzen, die in einer Schwinge 42 drehbar gelagert ist und an ihrem einen Ende ein Zahnrad 44 trägt, das zum Eingriff mit dem Zahnrad 36 bestimmt ist. Die Schwinge 42 ist um eine zu den Wellen 34, 40 parallele Schwenkwelle 46 schwenkbar und auf dieser mit Reibung gleitend in dem Rahmen des Schreibwerkes gelagert und wird durch eine Zugfeder 48 in eine Lage vorgespannt, in der die oberen Transportwalzen 38 von den unteren Transportwalzen 32 abgehoben sind. In dieser Stellung kann der abzutrennende Abschnitt 28 ohne Behinderung in den Spalt zwischen den unteren und oberen Transportwalzen 32 bzw. 38 eingeführt werden.

Die Schwenkwelle 46 trägt an ihrem einen Ende ein Zwischenzahnrad 50, das in ständigem Eingriff mit dem Zahnrad 44 auf der oberen Transportwalzenwelle 40 steht und ebenfalls ständig mit einem Zahnrad 52 kämmt, das auf der Abtriebswelle 54 des Freilaufes 24 sitzt. Wie man erkennt, bleiben bei dieser Anordnung auch bei einer Schwenkbewegung der Schwinge 42 die Zahnräder 44, 50 und 52 in ständigem Eingriff miteinander. Die Zahnräder 44 und 36 auf den Transportwalzenwellen haben den gleichen Durchmesser. Die Durchmesser ihrer Teilkreise entsprechen den Außendurchmessern der Walzen 32 bzw. 38.

Die soweit beschriebene Vorrichtung arbeitet folgendermaßen:
Nach Abschluß eines Druckvorganges, während dessen sich der Messerschlitten 12 in einer in der Figur rechts gelegenen Ruhestellung außerhalb der Bewegungsbahn des Druckkopfes befindet, fährt der nicht dargestellte Druckkopf über das Ende seiner normalen Bewegungsbahn hinaus und wird dabei automatisch mit dem Messerschlitten 12 gekoppelt. Er schleppt dann bei einer entgegengesetzten Bewegung den Messerschlitten in einem Schneidehub in Richtung des Pfeiles B quer über den Aufzeichnungsträger, wobei das nicht dargestellte Rollenmesser den bedruckten Abschnitt 28 vom Aufzeichnungsträger abtrennt. Bei dieser Bewegung wird die Hülse 22 des Freilaufes 24 über das Seil 14 in Richtung des Pfeiles C frei gedreht. Die Abtriebswelle 54 wird dabei nicht mitbewegt, so daß auch die Transportvorrichtung 30 in Ruhe bleibt. Anschließend kehren der Druckkopf und der immer noch mit ihm verbundene Messerschlitten 12 entgegen der Richtung des Pfeiles B in einem Rückkehrhub in die Ausgangsstellung zurück, in der die Verbindung zwischen dem Druckkopf und dem Messerschlitten automatisch wieder gelöst wird, wie dies beispielsweise in der DE-OS 23 43 858 beschrieben ist. Anstelle der dort beschriebenen elektromechanischen Kupplung könnte auch eine rein mechanische Kupplung vorgesehen sein, die beim Anfahren des Druckerschlittens an den Messerschlitten automatisch einkuppelt und beim Abliefern des Messerschlittens in seiner Ruhestellung automatisch wieder gelöst wird.

Beim Rückkehrhub des Messerschlittens wird die Hülse 22 des Freilaufes 24 durch das Seil 14 in Richtung des Pfeiles D bewegt. In dieser Stellung sperrt der Freilauf 24, so daß die Drehbewegung der Hülse 22 auf die Abtriebswelle 54 des Freilaufes 24 übertragen wird.

Die Drehbewegung der Abtriebswelle 54 wird über das Zahnrad 52 auf das Zwischenzahnrad 50 und von diesem auf das Zahnrad 44 übertragen. Die Schwinge 42, die durch die Zugfeder 48 angehoben wurde, wird dabei zunächst nach unten verschwenkt, bis die oberen Transportwalzen 38 auf dem abgetrennten Abschnitt 28 aufliegen und diesen gegen die unteren Transportwalzen 32 andrücken. Dabei treten die Zahnräder 44 und 36 miteinander in Eingriff, so daß nun die unteren Transportwalzen und die oberen Transportwalzen mit gleicher Geschwindigkeit, jedoch gegenläufigem Drehsinn angetrieben werden und den zwischen ihnen erfaßten abgetrennten Abschnitt in Richtung des Pfeiles A aus dem Schreibwerk heraustransportieren. In dem Moment, in dem der Messerschlitten 12 seine Ausgangsstellung wieder erreicht hat und über den Freilauf 24 kein Drehmoment übertragen wird, hebt die Zugfeder 48 die Schwinge 42 wieder an, so daß beim weiteren Vorschub des Aufzeichnungsträgers dessen Vorderkante wieder bequem zwischen die unteren und oberen Transportwalzen eingeschoben werden kann.

Die vorstehende Beschreibung zeigt, daß von dem Antriebsmotor für den Druckkopfschlitten nicht nur die Schneideeinheit bewegt werden kann, sondern daß die Rückkehrbewegung der Schneideeinheit auch zum Antrieb einer Transportvorrichtung für den abgetrennten Abschnitt benutzt werden kann. Dadurch ergibt sich eine preiswerte und raumsparende Vorrichtung zum automatischen Auswerfen eines abgetrennten Abschnittes aus dem Schreibwerk.

## Patentansprüche

1. Vorrichtung zum Transport von abgetrennten Abschnitten (28) eines endlosen Aufzeichnungsträgers aus einem Schreibwerk, das zum Abtrennen der Abschnitte (28) von dem Aufzeichnungsträger eine Schneideeinheit (12) umfaßt, die in einem Schneidehub und in einem Rückkehrhub quer zur Transportrichtung (A) des Aufzeichnungsträgers über dessen Breite hin- und herbewegbar ist, mit in Transportrichtung (A) hinter der Schneidestelle angeordneten, zu einer den abgetrennten Abschnitt (28) erfassenden Bewegung und zu einer Transportbewegung zum Vorschub des abgetrennten Abschnittes (28) antreibbaren Transportelementen (32, 38), dadurch **gekennzeichnet**, daß die Transportelemente (32, 38) mit der Schneideeinheit (12) über eine Getriebeanordnung (14, 24, 52, 50, 44, 36) derart gekuppelt sind, daß sie sowohl für die erfassende Bewegung als auch für die Transportbewegung durch den Rückkehrhub der Schneideeinheit (12) antreibbar sind.

2. Vorrichtung nach Anspruch 1, dadurch **gekennzeichnet**, daß die Getriebeanordnung (14, 24, 52, 50, 44, 36) eine Einwegkupplung (24) umfaßt.

3. Vorrichtung nach Anspruch 2, dadurch **gekennzeichnet**, daß die Einwegkupplung einen Freilauf (24) aufweist.

4. Vorrichtung nach Anspruch 2 oder 3, dadurch **gekennzeichnet**, daß die Schneideeinheit einen quer zur Transportrichtung (A) verschiebbar geführten Träger (12) für ein Messer umfaßt, und daß der Träger (12) durch einen ein Antriebselement (22) der Einwegkupplung (24) mindestens teilweise umschlingenden, einen Teil der Getriebanordnung (14, 24, 52, 50, 44, 36) bildenden Seilzug (14) mit der Einwegkupplung (24) verbunden ist.

5. Vorrichtung nach Anspruch 4, dadurch **gekennzeichnet**, daß im Seilzug (14) eine diesen spannende Zugfeder (26) angeordnet ist.

6. Vorrichtung nach einem der Ansprüche 1 bis 5, dadurch **gekennzeichnet**, daß die Transportelemente paarweise zusammenwirkende gegenläufig antreibbare Transportwalzen (32, 38) sind, die einen Walzenspalt zum Erfassen der abgetrennten Abschnitte (28) des Aufzeichnungsträgers bilden.

7. Vorrichtung nach Anspruch 6, dadurch **gekennzeichnet**, daß jeweils die eine (38) der paarweise zusammenwirkenden Transportwalzen (32, 38) auf einer Schwinge (42) gelagert ist, die ihrerseits um eine zu den Walzenachsen (43, 40) parallele Schwenkachse (46) schwenkbar gelagert und in ihre der jeweils anderen, ortsfest gelagerten Transportwalze (32) ferne Stellung vorgespannt ist, und daß die Getriebeanordnung (14, 24, 52, 50, 44, 36) ein koaxial zur Schwenkachse (46) der Schwinge (42) angeordnetes Zwischenrad (50) umfaßt, das einerseits mit einem mit einem Antriebselement (22) der Einwegkupplung (24) drehfesten Zahnrad (52) und andererseits mit einem Zahnrad (44) kämmt, das drehfest mit der Welle (40) der in der Schwinge (42) gelagerten Transportwalze (38) verbunden und zum Eingriff mit einem gleichen, auf der Welle (34) der anderen Transportwalze (32) sitzenden Zahnrad (36) bestimmt ist.

## Claims

1. Device for transporting separated sections (28) of a continuous recording substrate from a recording mechanism, said recording mechanism comprising a cutting unit (12) for separating the sections (28) from the recording substrate, which cutting unit can be moved, in a cutting stroke and in a return stroke, transversely to the direction of transport (A) of the recording substrate to and fro across its width, having transport elements (32, 38) which are disposed behind the cutting station in the direction of transport (A) and can be driven to create a motion grasping the separated section (28) and to create a transporting motion for the advancement of the separated section (28), characterized in that the transport elements (32, 38) are coupled by means of a gear arrangement (14, 24, 52, 50, 44, 36) to the cutting unit (12) in such a way that they can be driven, both for the grasping motion and for the transporting motion, by the return stroke of the cutting unit (12).

2. Device according to Claim 1, characterized in that the gear arrangement (14, 24, 52, 50, 44, 36) comprises a one-way clutch (24).

3. Device according to Claim 2, characterized in that the one-way clutch exhibits a freewheeling mechanism (24).

4. Device according to Claim 2 or 3, characterized in that the cutting unit comprises a carrier (12) for a blade, which carrier is displaceably guided transversely to the direction of transport (A), and in that the carrier (12) is connected to the one-way clutch (24) by a control cable (14) which entwines, at least partially, a drive element (22) of the one-way clutch (24) and forms a part of the gear arrangement (14, 24, 52, 50, 44, 36).

5. Device according to Claim 4, characterized in that in the control cable (14) a tension spring (26) is disposed which tensions said control cable.

6. Device according to one of Claims 1 to 5, characterized in that the transport elements are transport rollers (32, 38) which interact in pairs and can be driven in opposite directions and which form a roller nip for grasping the separated sections (28) of the recording substrate.

7. Device according to Claim 6, characterized in that the one (38), respectively, of the transport rollers (32, 38) interacting in pairs is mounted on a rocker (42), which is in turn mounted pivotably about a swivel axis (46) parallel to the roller axes (43, 40) and is pretensioned into its position remote from the respective other, fixedly mounted transport roller (32), and in that the gear arrangement (14, 24, 52, 50, 44, 36) comprises an intermediate gearwheel (50), which is disposed coaxially to the swivel axis (46) of the rocker (42) and which mates, on the one hand, with a gearwheel (52) connected in a rotationally secure manner to a drive element (22) of the one-way clutch (24) and, on the other hand, with a gearwheel (44) which is connected in a rotationally secure manner to the shaft (40) of the transport roller (38) mounted in the rocker (42) and is designed to engage with an identical gearwheel (36) seated on the shaft (34) of the other transport roller.

## Revendications

1. Dispositif pour le transport de sections séparées (28) d'un support d'enregistrement sans fin provenant d'un mécanisme d'enregistrement, qui comprend, pour la séparation des sections (28) à partir du support d'enregistrement, une unité de coupe (12), qui est déplaçable en va-et-vient, sur une course de coupe et sur une course de retour, transversalement par rapport à la direction de transport (A) du support d'enregistrement, sur la largeur de ce dernier, et comportant des éléments de transport (32,38), qui sont disposés derrière l'emplacement de coupe dans la direction de transport (A) et peuvent être entraînés selon un déplacement de saisie de la section séparée (28), et selon un déplacement de transport servant à faire avancer la section séparée (28), caractérisé par le fait que les éléments de transport (32,38) sont accouplés à l'unité de coupe (12) par l'intermédiaire d'un dispositif de transmission (14,24,52,50,44,36) de telle sorte qu'ils peuvent être entraînés aussi bien pour le déplacement de saisie que pour le déplacement de transport, par l'unité de coupe (12) sur sa course de retour.

2. Dispositif suivant la revendication 1, caractérisé par le fait que le dispositif de transmission (14,24,52,50,44,36) comprend un accouplement unidirectionnel (24).

3. Dispositif suivant la revendication 2, caractérisé par le fait que l'accouplement unidirectionnel comporte une roue libre (24).

4. Dispositif suivant la revendication 2 ou 3, caractérisé par le fait que l'unité de coupe comprend un support (12) guidé de manière à se déplacer transversalement par rapport à la direction de transport (A) et destiné à un couteau, et le support (12) est relié à l'accouplement unidirectionnel (24) par l'intermédiaire d'un câble de traction (14), qui s'enroule au moins partiellement autour d'un élément d'entraînement (22) de l'accouplement unidirectionnel (24) et forme une partie du dispositif de transmission (14,24,52,50,44,36).

5. Dispositif suivant la revendication 4, caractérisé par le fait que dans le câble de traction (14) est disposé un ressort de traction (26) qui tend ce câble.

6. Dispositif suivant l'une des revendications 1 à 5, caractérisé par le fait que les éléments de transport sont des cylindres de transport (32,38) qui coopèrent entre eux par couples, qui peuvent être entraînés en des sens opposés et qui délimitent entre eux une fente servant à saisir les sections séparées (28) du support d'enregistrement.

7. Dispositif suivant la revendication 6, caractérisé par le fait que respectivement l'un (38) des cylindres de transport (32,38), qui coopèrent entre eux par couples, est tourillonné sur un bras basculant (42), qui pour sa part est monté de manière à pouvoir basculer autour d'un axe de basculement (46) parallèle aux axes (43,40) des cylindres et peut être précontraint dans sa position éloignée de l'autre cylindre de transport respectif (32), monté fixe, et le dispositif de transmission (14,24,52,50,44,36) comprend une roue intermédiaire (50), qui est montée coaxialement à l'axe de basculement (46) du bras basculant (42) et qui engrène d'une part avec une roue dentée (52), solidaire en rotation avec un élément d'entraînement (22) de l'accouplement unidirectionnel (24), et d'autre part avec une roue dentée (44), reliée solidaire en rotation à l'arbre (40) du cylindre de transport (38) monté sur le bras basculant (42), destinée à engrener avec une roue dentée identique (36) qui est montée sur l'arbre (34) de l'autre cylindre de transport (32).
